# EUROPÄISCHE PATENTSCHRIFT

(11) **EP 0 417 518 B1**
(45) Veröffentlichungstag und Bekanntmachung des Hinweises auf die Patenterteilung: **03.03.1993**
(21) Anmeldenummer: 90116132.3
(22) Anmeldetag: 23.08.1990
(51) Int. Cl.: A47C 1/031, A47C 7/14

(54) **Stuhl, insbesondere Bürostuhl**
Chair, in particular office-chair
Chaise, notamment chaise de bureau

(30) Priorität: 12.09.1989 DE 3930361
(43) Veröffentlichungstag der Anmeldung: 20.03.1991
(73) Patentinhaber: Desanta, Simon, D-33829 Borgholzhausen (DE)
(72) Erfinder: Desanta, Simon, D-33829 Borgholzhausen (DE)
(74) Vertreter: TER MEER STEINMEISTER & PARTNER GbR

(56) Entgegenhaltungen:
- EP-A- 0 105 955
- EP-A- 0 242 140

## Beschreibung

Stuhl, insbesondere Bürostuhl mit einer senkrechten, vom einem Fußgestell ausgehenden Säule, einem vom oberen Ende der Säule nach vorne vorspringenden Ausleger, einer mit dem Ausleger verbundenen, im rückwärtigen Bereich durch eine an der Säule festgelegte Schenkelfeder abgestützten Sitzplatte und einer durch die Schenkelfeder federnd abgestützten Rückenlehne.

Stühle dieser Art sind in verschiedenen Ausführungsformen bekannt. So zeigt und beschreibt die DE-OS 37 41 472 einen Stuhl, bei dem die Stizplatte am vorderen Ende des Auslegers schwenkbar gelagert ist und die Rückenlehne über einen Bügel schwenkbar am oberen Ende der Säule angebracht ist. Eine Schenkelfeder ist am Ausleger festgelegt und stützt den rückwärtigen Bereich der Sitzplatte sowie die Rückenlehne federnd ab. Eine andere Lösung der genannten Art, mit der jedoch insgesamt ein anderes Konzept verfolgt wird, zeigt die europäische Patentschrift 0 105 955. Nach dieser Patentschrift ist die Sitzplatte in Querrichtung in eine vordere und hintere Teilplatte geteilt. Die vordere Teilplatte ist starr am Ausleger befestigt, während die rückwärtige Teilplatte über eine am Ausleger und am oberen Säulenende festgelegte Schenkelfeder abgestützt wird. Die Rückenlehne ist über Lenker und Zwischenstücke an der rückwärtigen Teilplatte und der Säule befestigt.

Bei Stuhlkonstruktionen der vorliegenden Art sind zwar generell vor allem Gesichtspunkte der Funktionalität und der Ergonomie zu berücksichtigen, jedoch besteht auch erheblicher Bedarf an robusten, einfachen und mit relativ geringem Aufwand herstellbaren Lösungen. Unter diesem Blickwinkel erscheint ein Stuhl, wie er in der europäischen Patentschrift 105 955 beschrieben ist, als weniger günstig, da er eine große Anzahl von Achsen, Gelenken, Federn und weiteren beweglichen Konstruktionsteilen aufweist, die zu einem hohen Herstellungs- und Montageaufwand führen und als Verschleißteile grundsätzlich eine Störquelle bilden können.

Der Erfindung liegt die Aufgabe zugrunde, einen Stuhl der gattungsgemäßen Art zu schaffen, der nicht nur den Anforderungen der Funktionalität und Ergonomie entspricht, sondern mit wenigen beweglichen Teilen auskommt und mit geringem Aufwand herstellbar ist.

Diese Aufgabe wird erfindungsgemäß bei einem Stuhl der obigen Art dadurch gelöst, daß die Sitzplatte etwa im Bereich ihres vorderen Drittels fest mit einer auf dem Ausleger angebrachten, starren Trägerplatte verbunden ist, daß die Sitzplatte etwa im Bereich ihres hinteren Drittels fest mit einer starren Stützplatte verbunden ist, die an ihrer Unterseite Hülsen zur verschiebbaren, verrastbaren Aufnahme zweier offener Enden der insgesamt U-förmigen Schenkelfeder trägt, und daß die Sitzplatte wenigstens im Bereich ihres mittleren Drittels biegsam ausgebildet ist.

Da die Sitzplatte im Mittelbereich elastisch biegsam ist, erfordert der Stuhl keinerlei Gelenke, die üblicherweise für die federnde Schwenkbewegung der Stizplatte und der Rückenlehne vorgesehen sind. Die starre und großflächige Verbindung des vorderen und hinteren Endbereichs der Sitzplatte mit dem Ausleger und der rückwärtigen Stützplatte ermöglicht eine stabile Lösung. Durch nur eine, relativ einfache Schenkelfeder wird sowohl die Stizplatte als auch die Rückenlehne federnd gehalten. Die Schenkelfeder weist im übrigen eine zusätzliche Funktion auf, da sie an der Unterseite der rückwärtigen Stützplatte verrastbar ist und auf diese Weise eine Blockierung des Federmechanismus ermöglicht. Außer dem entsprechenden Rastmechanismus sind keinerlei bewegliche Teile erforderlich.

Vorzugsweise befinden sich auf beiden Seiten der Stützplatte jeweils zwei in Abstand liegende Hülsen. Da die rückwärtige Stützplatte und damit der rückwärtige Teil der Sitzplatte durch die beiden nach rückwärts ragenden Enden der Schenkelfeder abgestützt wird, kann die Möglichkeit bestehen, daß die Sitzplatte bei seitlich-asymmetrischer Belastung im rückwärtigen Bereich zu einer Seite hin absinkt. Dies wird jedoch verhindert durch die Verwindungssteifigkeit der Stützplatte in Verbindung mit den in Abstand auf beiden Seiten liegenden Hülsen, die die Feder-Enden aufnehmen.

Beim Einfedern der Sitzplatte verschieben sich nicht nur die rückwärtigen Enden der Schenkelfeder in den Hülsen, sondern es ändert sich zugleich der Winkel zwischen den Schenkelfeder-Enden und der Sitzplatte. Diese Winkeländerung kann ohne weiteres durch die Elastizität der Sitzplatte und der Schenkelfeder aufgenommen werden. Gegebenenfalls können die Hülsen leicht schwenkbare Lagerbuchsen umfassen.

Die Rückenlehne ist vorzugsweise über ein geeignetes Zwischenstück an der rückwärtigen Stützplatte befestigt. Dieses Zwischensstück kann seinerseits eine Federwirkung ausüben.

Die insgesamt U-förmige Schenkelfeder ist in ihrem Scheitelbereich an der Unterseite des vorderen Auslegers verstellbar abgestützt. Durch Verstellung des Abstands zur Unterseite des Auslegers verändert sich die Vorspannung.

Die vom vorderen Scheitelbereich ausgehenden Schenkel der Schenkelfeder sind vorzugsweise um seitlich vom oberen Ende der Säule vorspringende Zapfen herumgelegt und verlaufen von der Oberseite der Zapfen zu den Hülsen.

Weitere Merkmale der Erfindung ergeben sich aus den Unteransprüchen.

Im folgenden werden bevorzugte Ausführungsbeispiele der Erfindung anhand der beigefügten Zeichnung näher erläutert.
Fig. 1 ist eine schematische Seitenansicht eines erfindungsgemäßen Stuhls;
Fig. 2 zeigt eine Unteransicht;
Fig. 3 ist eine Rückansicht;
Fig. 4 ist eine Unteransicht der rückwärtigen Stützplatte.

Ein erfindungsgemäßer Stuhl gemäß Figur 1 bis 3 weist ein Fußgestell 10 in der Form eines Rollengestells auf, von dem eine senkrechte, höhenverstellbarre Säule 12 ausgeht, die im Inneren eine Gasfeder 14 enthält. Vom oberen Ende der Säule 12 springt nach vorn - bezogen auf die Sitzrichtung - ein schräg aufragender Ausleger 16 vor. Auf dem vorderen Ende des Auslegers 16 ist eine im wesentlichen waagerechte, quer zur Sitzrichtung verlaufende, starre Trägerplatte 18 befestigt (Fig. 1 u. 2).

Auf der Trägerplatte 18 ist der vordere Bereich von etwa einem Drittel oder auch einem Viertel einer Sitzplatte 20 befestigt, die aus relativ dünnem, biegsamem Material, insbesondere aus Kunststoff besteht. Die Sitzplatte 20 kann eine nicht gezeigte Polsterung tragen.

An der Unterseite der Sitzplatte 20 ist im rückwärtigen Endbereich von etwa einem Drittel der Sitzplatte eine quer über die Sitzplatte verlaufende Stützplatte 22 befestigt, die ebenso wie die vordere Trägerplatte im wesentlichen starr ist. Die Stützplatte kann eine mit Versteifungsprofilierungen versehene Kunststoffplatte sein, wie später genauer erläutert werden soll.

Eine insgesamt U-förmige Schenkelfeder 24, auf deren genaue Form im einzelnen noch eingegangen werden soll, stützt sich in ihrem vorne liegenden Scheitelbereich 26 über eine Stellschraube 28 an der Unterseite des vorderen Auslegers 16 ab. Die beiden Schenkel der Schenkelfeder 24 verlaufen schräg nach hinten und jeweils in einer Wendel 30,32 um Zapfen 34,36 herum, die zu beiden Seiten vom oberen Ende der Säule 12 vorspringen. Im dargestellten Beispiel werden die Zapfen 34,36 gebildet durch einen durchgehenden, vor das obere Ende der Säule gezetzten Rohrabschnitt, auf den später noch einmal eingegangen werden soll. Von der oberen Seite der Zapfen 34,36 verlaufen die mit 38,40 bezeichneten rückwärtigen Enden der Schenkelfeder 24 zur Unterseite der Stützplatte 22. An der Unterseite der Stützplatte werden die Enden 38,40 längsverschiebbar und verrastbar geführt, wie später anhand von Figur 4 erläutert werden soll. Auf diese Weise stützt sich der rückwärtige Endbereich der Sitzplatte 20 über die Stützplatte 22 auf den Enden 38,40 der Schenkelfeder mit entsprechender Federwirkung ab.

Die rückwärtige Stützplatte 22 ist an ihrem hinteren Ende nach oben stumpfwinklig abgewinkelt und bildet dort eine Trägerfläche 42, an der eine Rückenlehne 44 in geeigneter Weise befestigt werden kann. Die Verbindung zwischen der Trägerfläche 42 und der Rückenlehne 44 kann elastisch ausgebildet sein und beispielsweise eine weitere Schenkelfeder 46 umfassen, die in die Rückenlehne 44 integriert ist und deren Enden in entsprechende Aufnahmen der Trägerfläche 42 eingeschoben werden.

Der waagerechte Rohrabschnitt, der die beiden Zapfen 34,36 an der Vorderseite der Säule 12 bildet, kann zugleich an beiden Enden zur Aufnahme von Stellhebeln 48,50 für die Höhenverstellung bzw. die Verrastung der Sitzplatte dienen. Der Stellhebel 48 weist einen nicht dargestellten, im Inneren des als Rohr ausgebildeten Zapfens 34 liegenden Schaft auf, an dessen Ende ein Druckglied 52 angeordnet ist, das auf einen Auslösestift 54 am oberen Ende der Gasfeder 14 einwirkt. Der andere Stellhebel 50 besitzt ebenfalls einen Schaft, der einen Bowdenzug 56 betätigt, auf den später noch einmal eingegangen werden soll. Ferner sind gemäß Figur 1 und 3 an den Zapfen 34,36 Armlehnen 58,60 festgelegt.

Die Form der Stützplatte 22 und deren Zusammenwirken mit den rückwärtigen Schenkelfeder-Enden 38,40 sollen anschließend anhand von Figur 4 näher erläutert werden.

Die Stützplatte 22 weist an der Unterseite eine in Figur 4 dargestellte Rippenstruktur zur Versteifung auf. Die beiden Enden 38,40 der Schenkelfeder 24 werden in zwei in axialem Abstand liegenden Hüllen 62,64 bzw. 66,68 längsverschiebbar geführt. Im Interesse eine lichtgängigen Verschiebbarkeit der Feder-Enden 38,40 in den Hülsen 62,64,66,68 befinden sich in den Hülsen oberhalb und unterhalb der Feder-Enden, also in den Hauptbelastungsrichtungen, Nadellager 70.

Bei einseitiger Belastung des rückwärtigen Bereichs der Sitzplatte wird ein übermäßiges Nachgeben nur eines Endes 38,40 der Schenkelfeder dadurch verhindert, daß sowohl die vordere Trägerplatte als auch die hintere Stützplatte 22 im wesentlichen über die gesamte Breite der Sitzplatte 20 verlaufen und fest mit dieser verbunden sind. Ein seitliches absinken der Stützplatte 22 wird durch deren Verwindungssteifigkeit in Verbindung mit der Vierpunktlagerung der Feder-Enden in den vier in Abstand liegenden Hülsen 62,64,66,68 ausgeschlossen.

Anstelle der Nadellager kann auch ein Lager verwendet werden, das aus einem Zylinderrohr, einem zylinderförmigen Lagerkäfig aus Kunststoff und einer an dessen Enden angeordneten, ringförmigen Kugelaufnahme besteht. Derartige Zylinderführungen werden beispielsweise bei Werkzeugmaschinen verwendet.

Zwischen den Hülsen 62,64,66,68 sind die beiden Feder-Enden 38,40 durch eine quer zur Stützplatte 22 verlaufende Traverse 72 fest verbunden. Auf der Traverse 72 befinden sich mehrere Rastzähne 74, in die ein Riegel 76 eintreten kann. Der Riegel 76 wird durch eine Feder 78 in die Verriegelungsstellung vorgespannt. Der bereits erwähnt Bowdenzug 56 wird zur Unterseite der Stützplatte 22 geführt und mit dem Riegel 76 verbunden, so daß die Verriegelung durch Betätigung des Stellhebels 50 (Fig. 3) gelöst werden kann. Anstelle des beschriebenen Rastmechanismus kann ein Rastmechanismus anderer Art, beispielsweise auch eine stufenlos verrastbare Gasfeder verwendet werden.

Figur 4 läßt im übrigen die rückwärtige Trägerfläche 42 erkennen, die zur Aufnahme der Rückenlehne dient.

## Patentansprüche

1. Stuhl, insbesondere Bürostuhl, mit einer senkrechten, von einem Fußgestell (10) ausgehenden Säule (12), einem vom oberen Ende der Säule nach vorne vorspringenden Ausleger (16), einer mit dem Ausleger verbunden, im rückwärtigen Bereich durch eine an der Säule festgelegte Schenkelfeder (24) abgestützten Sitzplatte (20) und einer durch die Schenkelfeder federnd abgestützten Rückenlehne (44), dadurch **gekennzeichnet**, daß die Sitzplatte (20) etwa im Bereich ihres vorderen Drittels fest mit einer auf dem Ausleger (16) angebrachten Trägerplatte (18) verbunden ist, daß die Sitzplatte etwa im Bereich ihres hinteren Drittels fest mit einer starren Stützplatte (22) verbunden ist, die an ihrer Unterseite Hülsen (62,64,66,68) zur verschiebbaren und verrastbaren Aufnahme zweier offener Enden (38,40) der insgesamt U-förmigen Schenkelfeder (24) trägt, und daß die Sitzplatte (20) wenigstens im Bereich ihres mittleren Drittels biegsam ausgebildet ist.

2. Stuhl nach Anspruch 1, dadurch **gekennzeichnet**, daß die Rückenlehne (44) an der rückwärtigen Stützplatte (22) befestigt ist.

3. Stuhl nach Anspruch 1 oder 2, dadurch **gekennzeichnet**, daß die insgesamt U-förmige Schenkelfeder (24) in ihrem Scheitelbereich (26) an der Unterseite desvorderen Auslegers (16) verstellbar abgestützt ist.

4. Stuhl nach Anspruch 3, dadurch **gekennzeichnet**, daß die vom Scheitelbereich (26) der Schenkelfeder ausgehenden Schenkel um seitlich vom oberen Ende der Säule (12) vorspringende Zapfen (34,36) herumgelegt sind und von der Oberseite der Zapfen zu den Hülsen (62,64,66,68) verlaufen.

5. Stuhl nach einem der Ansprüche 1 bis 4, dadurch **gekennzeichnet**, daß auf beiden Seiten der Stützplatte (22) jeweils zwei die Feder-Enden (38,40) in Abstand aufnehmende Hülsen angebracht sind.

6. Stuhl nach einem der Ansprüche 1 bis 5, dadurch **gekennzeichnet**, daß in den Hülsen (62,64,66,68) Nadellager (70) zur leichtgängigen Führung der Feder-Enden (38,40) angeordnet sind.

7. Stuhl nach einem der Ansprüche 1 bis 6, dadurch **gekennzeichnet**, daß die Feder-Enden (38,40) unterhalb der Stützplatte (22) durch eine quer über die Stützplatte verlaufenden Traverse (72) fest verbunden sind und daß die Traverse durch einen Rastmechanismus (74,76) in mehreren Positionen der Feder-Enden (38,40) in bezug auf die Hülsen verrastbar ist.

8. Stuhl nach Anspruch 7, dadurch **gekennzeichnet**, daß der Rastmechanismus einen Bowdenzug (56,76,78) umfaßt.

9. Stuhl nach einem der Ansprüche 1 bis 6, dadurch **gekennzeichnet**, daß der Rastmechanismus eine stufenlos verrastbare Gasdruckfeder umfaßt.

## Claims

1. A chair, particularly an office chair, having a vertical column (12) emerging from a base frame (10), an arm (16) extending forwardly from the top end of the column, a seat plate (20) connected to the arm and supported in its rear portion by a leg spring (24) fixed on the column, and a back rest (44) which is resiliently braced by the leg spring, characterised in that the seat plate (20) is, substantially in the region of its forward third, rigidly connected to a carrier plate (18) mounted on the arm (16) and in that, substantially in the region of its rear third, the seat plate is fixed to a rigid bracing plate (22) which has on its underside sleeves (62, 64, 66, 68) for the displaceable and lockable accommodation of two open ends (38, 40) of the altogether U-shaped leg spring (24), and in that the seat plate (20) is of flexible construction, at least in the region of its middle third.

2. A chair according to Claim 1, characterised in that the back rest (44) is fixed to the rear bracing plate (22).

3. A chair according to Claim 1 or 2, characterised in that the altogether U-shaped leg spring (24) has its vertex portion (26) adjustably supported on the underside of the front arm (16).

4. A chair according to Claim 3, characterised in that the leg members extending from the vertex portion (26) of the leg spring pass around journals (34, 36) projecting laterally from the top end of the column (12) and then extend from the top of the journals to the sleeves (62, 64, 66, 68).

5. A chair according to one of Claims 1 to 4, characterised in that on both sides of the bracing plate (22) there are in each case two sleeves which receive the spring ends (38, 40).

6. A chair according to one of Claims 1 to 5, characterised in that needle bearings (70) are disposed in the sleeves (62, 64, 66, 68) for smooth guidance of the spring ends (38, 40).

7. A chair according to one of Claims 1 to 6, characterised in that the spring ends (38, 40) are rigidly connected beneath the bracing plate (22) by a cross-member (72) extending transversely over the bracing plate and in that the cross-member can, by means of a ratchet mechanism (74, 76) be arrested in a plurality of positions of the spring ends (38, 40) in relation to the sleeves.

8. A chair according to Claim 7, characterised in that the ratchet mechanism comprises a bowden cable assembly (56, 76, 78).

9. A chair according to one of Claims 1 to 6, characterised in that the ratchet mechanism comprises an infinitely adjustable and lockable gas pressure spring.

## Revendications

1. Chaise, notamment chaise de bureau, comprenant une colonne (12) partant d'un socle (10), une console (16) qui dépasse vers l'avant à partir de l'extrémité supérieure de la colonne, une plaque de siège (20) reliée à la console et soutenue dans la région arrière par un ressort à branches (24), et un dossier (44) soutenu élastiquement par ledit ressort à branches, **caractérisée en ce** que la plaque de siège (20) est solidarisée, à peu près dans la région de son tiers antérieur, avec une plaque de support (18) montée sur la console (16), que la plaque de siège est solidarisée, sensiblement dans la région de son tiers postérieur, avec une plaque de support (22) rigide munie sur sa face inférieure de douilles (62, 64, 66, 68) pour la fixation mobile et verrouillable de deux extrémités ouvertes (38, 40) du ressort à branches (24) globalement conformé en U, et que la plaque de siège (20) est flexible au moins dans la région de son tiers médian.

2. Chaise selon la revendication 1, caractérisée en ce que le dossier (44) est fixé sur la plaque de support postérieure (22).

3. Chaise selon l'une des revendications 1 ou 2, caractérisée en ce que, dans la région de son sommet (26), le ressort à branches (24) globalement conformé en U est soutenu de manière réglable par la face inférieure de la console antérieure (16).

4. Chaise selon la revendication 3, caractérisée en ce que les branches partant de la région du sommet (26) du ressort à branches passent autour de tourillons (34, 36) qui dépassent latéralement de l'extrémité supérieure de la colonne (12), et qu'elles s'étendent de la face supérieure des tourillons en direction des douilles (62, 64, 66, 68).

5. Chaise selon l'une des revendications 1 à 4, caractérisée en ce que sur les deux côtés de la plaque de support (22) sont montées à chaque fois deux douilles qui reçoivent à distance les extrémités (38, 40) du ressort.

6. Chaise selon l'une des revendications 1 à 5, caractérisée en ce que dans les douilles (62, 64, 66, 68) sont disposés des roulements à aiguilles (70) pour le guidage souple des extrémités (38, 40} du ressort.

7. Chaise selon l'une des revendications 1 à 6, caractérisée en ce que les extrémités (38, 40) du ressort sont solidarisées au-dessous de la plaque de support (22) par une traverse (72) qui s'étend transversalement sur la plaque de support, et que ladite traverse peut être bloquée par rapport aux douilles dans plusieurs positions des extrémités (38, 40) du ressort au moyen d'un mécanisme de verrouillage à crans (74, 76).

8. Chaise selon la revendication 7, caractérisée en ce que le mécanisme de verrouillage à crans comprend un câble **Bowden** (56, 76, 78).

9. Chaise selon l'une des revendications 1 à 6, caractérisé en ce que le mécanisme de verrouillage à crans comprend un ressort sous pression de gaz verrouillable en continu.
